# EUROPÄISCHE PATENTANMELDUNG

(11) **EP 0 417 718 A1**
(43) Veröffentlichungstag der Anmeldung: **20.03.1991**
(21) Anmeldenummer: 90117455.7
(22) Anmeldetag: 11.09.1990
(51) Int. Cl.: D06B 3/06

(54) **Verfahren zum Herstellen einer zur unmittelbaren Weiterverarbeitung geeigneten textilen Fadenschar**

(30) Priorität: 14.09.1989 DE 3930665
(71) Anmelder: TEXTILWERK GOCH GmbH, D-4180 Goch 1 (DE)
(72) Erfinder: Weygand, Horst Bruno, D-5006 Meerbusch (DE)
(74) Vertreter: Cohausz & Florack Patentanwälte

(57) **Zusammenfassung**

Die Erfindung bezieht sich auf ein Verfahren zum Herstellen einer geordneten, textilen Fadenschar zur unmittelbaren Weiterverarbeitung, insbesondere in einer Tuftingmaschine. Bei diesem Verfahren wird geschmälzte Wolle nach dem Streichgarn-Spinnverfahren versponnen und auf Kreuzspulen gespult. Von diesen Kreuzspulen werden eine Vielzahl von Fäden, und zwar alle für die Weiterverarbeitung benötigen Fäden, parallel abgezogen. Die Schar parallel abgezogener Fäden wird im kontinuierlichen Durchlauf gewaschen und getrocknet und der Weiterverarbeitung zugeführt.

## Beschreibung

Beim Herstellen von getufteten Teppichen ist es üblich, daß die Spinnerei der Teppichfabrik Garn auf Kreuzspulen zur unmittelbaren Weiterverarbeitung im Teppich liefert. Von den Kreuzspulen läßt sich eine größere Schar paralleler Fäden abziehen und der Tuftingmaschine zuführen. Für die Qualität des Teppichs ist die Vorbehandlung des Garns in der Spinnerei von Bedeutung. Man unterscheidet hier zwischen nach dem konventionellen Streichgarn-Spinnverfahren und dem trocken gesponnenen Streichgarn-Spinnverfahren hergestellten Garnen.

Bei dem konventionellen Streichgarn-Spinnverfahren wird die aus 100 % Wolle bestehende Rohware gegebenenfalls nach einem vorherigen Waschvorgang und einer weiteren Vorbehandlung, bei der die Wolle geöffnet wird und gegebenenfalls verschiedene Wollarten gemischt und eventuell gefärbt werden, einer Schmälzbehandlung unterworfen, damit sie leichter und gleichmäßiger versponnen werden kann. Nach dem Krempeln und Spinnen auf Spinnkopse wird das Garn auf Stränge gehaspelt und dann gewaschen. Das Waschen ist für die Qualität des Teppichs wichtig, weil sich hierbei im Unterschied zu der Wäsche der Rohware ein geringer Restfettgehalt garantieren läßt, der einer vorzeitigen Anschmutzung des Teppichs entgegenwirkt. Hinzu kommt, daß beim Waschen eine Verfilzung der Fasern im Faden eintritt, die einem Abwollen des Teppichs im Gebrauch, also einer Abnutzung des Teppichs, entgegenwirkt. Nach dem Waschen des Garns im Strang erfolgt entweder in der Spinnerei oder später in der Teppichfabrik ein Spulen auf Kreuzspulen, von denen dann die Schar paralleler Fäden für die Verarbeitung in der Tuftingmaschine abgezogen wird.

Bei dem trocken gesponnenen Streichgarn-Spinnverfahren wird zum Teil auf das Schmälzen der gewaschenen Rohwolle und das Waschen des Garns zur Gänze verzichtet. Das nach dem Spinnen auf Spinnkopse gespulte Garn wird von der Spinnerei auf Kreuzspulen umgespult und der Teppichfabrik zur unmittelbaren Weiterverarbeitung zur Verfügung gestellt. Dieses Verfahren hat gegenüber dem konventionellen Verfahren den Vorteil, daß es wegen des Wegfalls des Haspelns sowie Waschens und auch wegen des Spulens vom Spinnkops im Vergleich zum Spulen vom Strang billiger ist, hat aber den Nachteil, daß die Qualität eines aus einem solchen Garn hergestellten Teppichs nicht so gut wie die eines Teppichs aus nach dem konventionellen Verfahren hergestellten Garn ist.

Der Erfindung liegt die Aufgabe zugrunde, ein Verfahren zum Herstellen von Garn für die Weiterverarbeitung, zum Beispiel in einer Tuftingmaschine zu schaffen, bei dem das Garn die gleiche Qualität wie beim konventionellen Verfahren hat, das aber bezogen auf das Endprodukt einen geringeren Aufwand erfordert.

Diese Aufgabe wird erfindungsgemäß mit einem Verfahren zum Herstellen einer geordneten textilen Fadenschar zur unmittelbaren Weiterverarbeitung durch folgende Verfahrensschritte gelöst:
a) Aus geschmälzter Wolle werden nach dem Streichgarn-Spinnverfahren Fäden gesponnen und auf Spulkörper gespult.
b) Von einer Vielzahl von Spulkörpern werden alle für die Weiterverarbeitung benötigten Fäden parallel abgezogen.
c) Die Schar parallel abgezogener Fäden wird im kontinuierlichen Durchlauf gewaschen und getrocknet und der Weiterverarbeitung zugeführt.

In der Regel schaltet man zum Zwecke der Reinigung (Entfernen von dicken und dünnen Stellen im Faden) einen Spulvorgang ein, bei dem von den beim Spinnen anfallenden Spinnkopsen auf Kreuzspulen übergewechselt wird. Notwendig ist diese Zwischenstufe aber nicht. Denkbar ist, daß zum Beispiel aus modischen Gründen mit den im Faden verbleibenden dünnen und dicken Stellen ein optischer Effekt bewußt angestrebt wird.

Die Weiterverarbeitung der gewaschenen und getrockneten, parallel abgezogenen Fäden kann darin bestehen, daß die Fäden direkt in einer Tuftingmaschine verarbeitet werden. Sie kann aber auch darin bestehen, daß die Fäden zunächst auf einem Baum parallel aufgewickelt werden, von dem sie dann abgezogen und in einer Maschine für die Herstellung des Endproduktes verarbeitet werden können.

Bei dem erfindungsgemäßen Verfahren läßt sich die Rohware aufgrund der Schmälzbehandlung optimal verspinnen. Durch die spätere Wäsche lassen sich ein geringer Restfettgehalt garantieren und eine Verfilzung der Fasern erreichen, was für die Qualität des Endproduktes wichtig ist. Der dafür zu treibende Aufwand ist jedoch gering, weil im Vergleich zu dem konventionellen Verfahren das Haspeln auf Stränge und das Spulen von den Strängen auf Kreuzspulen entfällt. Im folgenden wird die Erfindung anhand eines Arbeitsflußdiagramms näher erläutert.

Die zu verspinnende, in der Regel gewaschene Rohwolle wird in der Spinnerei zunächst einer Vorbehandlung unterworfen, die das Öffnen der Wolle, das Durchmischen der Wolle und das Ausscheiden grober Unreinigkeiten umfaßt. Die Vorbehandlung kann auch das Färben umfassen. Bei dieser Vorbehandlung erfolgt das Schmälzen. Nach dem Schmälzen erfolgt die Herstellung des Vorgarns durch Teilen des beim Krempeln entstandenen Flors in Streifen und Nitscheln. Aus diesem Vorgarn wird dann Garn gesponnen und auf Spinnkopse aufgespult.

Die vollgesponnenen Spinnkopse werden der Spinnmaschine entnommen, der Spulmaschine vorgelegt, in der dicke und dünne Stellen entfernt werden, und auf Kreuzspulen aufgespult. Diese Kreuzspulen werden in einem Gatter aufgesteckt, das sich für einen parallelen Abzug der Fäden von den Kreuzspulen eignet. Die so abgezogene Fadenschar wird im kontinuierlichen Durchlauf durch eine Waschmaschine und einen Trockner gewaschen und getrocknet. Nach dem Trocknen wird die Fadenschar über einen Fadenspeicher, der zum Zwecke eines eventuellen Längenausgleichs zwischen den einzelnen Fäden dient, geleitet und unmittelbar weiterverarbeitet, und zwar entweder in der Tuftingmaschine, oder sie wird auf einen Baum aufgewickelt, von dem dann die Fadenschar später für die Verarbeitung im Endprodukt, zum Beispiel zum Tuften abgezogen wird.

An das Tuften schließt sich noch ein Beschichtungsvorgang an, um die getufteten Fäden in dem Träger des Endproduktes zu verankern.

## Patentansprüche

1. Verfahren zum Herstellen einer geordneten, textilen Fadenschar zur unmittelbaren Weiterverarbeitung für ein Endprodukt,
**gekennzeichnet durch**
folgende Verfahrensschritte:
a) Aus geschmälzter Wolle werden nach dem Streichgarn-Spinnverfahren Fäden gesponnen und auf Spulkörper gespult.
b) Von einer Vielzahl dieser Spulkörper werden alle für die Weiterverarbeitung benötigten Fäden parallel abgezogen.
c) Die Schar parallel abgezogener Fäden wird im kontinuierlichen Durchlauf gewaschen und getrocknet und der Weiterverarbeitung zugeführt.

2. Verfahren nach Anspruch 1,
**dadurch gekennzeichnet,** daß zwischen dem Spinnen und dem parallelen Abziehen der Fäden ein Spulvorgang eingeschaltet ist.

3. Verfahren nach Anspruch 1 oder 2,
**dadurch gekennzeichnet,** daß für die Weiterverarbeitung die Fäden auf einen Baum parallel aufgewickelt werden.

4. Verfahren nach einem der Ansprüche 1 bis 3,
**dadurch gekennzeichnet,** daß die Weiterverarbeitung der Fäden in einer Tuftingmaschine erfolgt.
